# FASCICULE DE BREVET EUROPEEN

(11) **EP 2 239 515 B1**
(45) Date de publication et mention de la délivrance du brevet: **02.07.2014**
(21) Numéro de dépôt: 10354010.0
(22) Date de dépôt: 12.03.2010
(51) Int. Cl.: F24D 19/02

(54) **Dispositif de support et de fixation à verrouillage sans outil, manuel ou automatique pour radiateurs**
Träger- und Befestigungsvorrichtung für Radiatoren, mit handbetätigter oder automatischer Verriegelung ohne Werkzeug
Radiators support and fixing device with a toolfree, manual or automatic locking mechanism

(30) Priorité: 27.03.2009 FR 0901499
(43) Date de publication de la demande: 13.10.2010
(73) Titulaire: Imhotep Création, 38780 Pont-Evêque (FR)
(72) Inventeur: Bénichou, Fabrice, 38780 Estrablin (FR); Pialla, Eric, 67670 Mommenheim (FR)
(74) Mandataire: Hecké, Gérard

(56) Documents cités:
- DE-A1- 4 405 014
- FR-A- 2 893 392
- GB-A- 2 254 412

## Description

### Domaine technique de l'invention

L'invention est relative à un dispositif de fixation murale pour des radiateurs équipés d'un organe de maintien supérieur et d'un organe de maintien inférieur, ledit dispositif comprenant au moins une patte de fixation en forme de profilé métallique ayant:
- un support à évidement pour l'accrochage de l'organe de maintien supérieur,
- un crochet mobile monté à pivotement entre une position relevée inactive et une position abaissée active de retenue de l'organe de maintien inférieur,
- et des moyens de verrouillage pour immobiliser le crochet dans ladite position abaissée.

### État de la technique

Pour la fixation murale d'un radiateur à fluide caloporteur, les organes de maintien sont constitués par des collecteurs parallèles l'un par rapport à l'autre. Il est connu de bloquer le crochet de retenue en position abaissée au moyen d'une vis. Le crochet est métallique, et comporte un trou, lequel est aligné dans la position abaissée avec un orifice de la patte de fixation. La vis traverse le trou et l'orifice, et maintient le crochet dans cette position en empêchant tout relevage intempestif. L'usage d'une telle vis de blocage rallonge néanmoins de manière conséquente le temps de montage et de démontage du radiateur, car son positionnement est d'accès difficile, et sans vision directe.

Le document FR 2893392 décrit une bride de fixation murale pour radiateurs, ayant un crochet articulé dans la partie inférieure de la bride pour venir en appui sur le collecteur inférieur. Pour éviter le relevage intempestif du crochet, des moyens anti-rotation comportent un épaulement formant une butée sur le crochet. Pour déplacer manuellement le crochet vers la position relevée, il est nécessaire de déformer le crochet avec un tournevis pour écarter l'épaulement, le crochet étant réalisé à cet effet en matière élastiquement déformable. Par principe, la sureté du verrouillage est imparfaite si le radiateur est mis en mouvement de translation/rotation.

Le document DE 4405014 se rapporte à une console de fixation pour radiateur, comprenant un organe de maintien inférieur, et un organe de maintien supérieur, lequel est associé à un système de verrou pivotant. Le radiateur est d'abord positionné dans l'organe de maintien inférieur, puis est ramené par pivotement dans l'organe de maintien supérieur pour y être verrouillé. Le système de verrou est compliqué, et nécessite plusieurs pièces. DE 4405014 divulgue le préambule de la revendication 1.

### Objet de l'invention

L'objet de l'invention consiste à réaliser un dispositif de fixation pour radiateur, ayant un crochet de retenue pivotant pouvant être facilement verrouillé et déverrouillé sans faire usage d'outil, et garantissant le verrouillage du radiateur sur sa fixation en cas de tentative de mise en rotation ou de translation du radiateur.

Le dispositif selon l'invention est **caractérisé en ce que** les moyens de verrouillage comportent un plot de blocage mobile le long d'une ouverture oblongue du profilé de telle sorte que ledit plot de blocage s'insère dans une encoche du crochet dans la position abaissée, qui verrouille ainsi le radiateur sur sa fixation.

Le plot de blocage est monté imperdable dans l'ouverture avec formation d'un jeu prédéfini autorisant son déplacement.

La forme de l'ouverture, de l'encoche du crochet, du plot mobile permettent d'obtenir à la fin du mouvement du plot mobile, une position de verrouillage du crochet stable et insensible à tout effort de rotation ou de translation exercé sur le radiateur, sans autre moyen supplémentaire.

Le verrouillage du collecteur inférieur du radiateur s'obtient par positionnement du crochet au dessus du collecteur et verrouillage par le plot mobile en fin de mouvement, l'action se faisant indifféremment par l'une des méthodes suivantes:
- En exerçant sur le crochet une force, dont la résultante est dirigée vers le mur et le point d'application est situé plus bas que l'axe de rotation du crochet dans le profilé (patte de fixation). Le crochet entame ainsi un mouvement de rotation et, du fait de sa géométrie particulière, libère ainsi le plot de blocage, qui se met en mouvement sous l'effet de son seul poids et cheminant le long de l'ouverture oblongue, vient en fin de mouvement du crochet, s'engager automatiquement dans l'encoche du crochet, verrouillant ainsi la position du crochet sur le collecteur du radiateur et par conséquent la position du radiateur.
- La force sur le bas du crochet peut s'exercer par appui manuel après positionnement du collecteur inférieur du radiateur à fixer.
   Dans une variante de forme avantageuse du crochet, la force peut être exercée par appui direct du collecteur inférieur du radiateur sur le crochet lors de la pose du radiateur, ce qui confère ainsi au dispositif l'avantage d'un verrouillage automatique sans action supplémentaire de l'installateur.
- En exerçant un appui manuel sur le plot de blocage pour l'entrainer vers le bas en suivant l'ouverture oblongue dans la patte de fixation, le crochet, du fait de sa géométrie se voit ainsi repoussé et mis en rotation sur son axe, et vient ainsi recouvrir le collecteur inférieur. En fin de mouvement, le plot de verrouillage est engagé dans l'encoche du crochet, verrouillant ainsi la position du crochet autour du collecteur, et par conséquent la position du radiateur.

Pour le déverrouillage, on sort le plot de l'encoche, et on le place à l'extrémité opposée de l'ouverture, de manière à libérer le crochet.

Selon un mode particulier de réalisation de l'invention, le crochet comporte un chant extérieur doté d'une rampe curviligne de guidage du plot de blocage, ladite rampe étant délimitée par l'encoche de verrouillage et une butée d'extrémité.

La géométrie du crochet, le positionnement de son centre de gravité par rapport à son axe de rotation sur le profilé, la forme et le poids du plot de blocage mobile, la forme de la rampe de guidage du plot, permettent d'obtenir un effet de verrouillage automatique du radiateur lors de sa pose sur le profilé.

### Description sommaire des dessins

D'autres avantages et caractéristiques ressortiront plus clairement de la description qui va suivre d'un mode particulier de réalisation de l'invention donné à titre d'exemple non limitatif et représenté aux dessins annexés, dans lesquels :
- la figure 1 représente une vue de profil du radiateur au cours de son montage sur la patte de fixation selon l'invention, le crochet de retenue inférieur étant dans une position relevée déverrouillée ;
- la figure 2 est une vue partielle à échelle agrandie de la figure 1 et représente l'action à mener pour installer la partie basse du radiateur sur la patte de fixation ;
- la figure 3 représente une vue identique de la figure 1 après montage final du radiateur sur la patte de fixation, le crochet étant dans la position abaissée verrouillée ;
- la figure 4 est une vue partielle à échelle agrandie de la figure 3 ;
- les figures 5 et 6 montrent deux vues en perspective inversées d'un demi-tour d'une patte de fixation selon l'invention, avec le crochet en position relevée déverrouillée ;
- les figures 7 et 8 sont deux vues identiques des figures 5 et 6, avec le crochet en position abaissée verrouillée ;
- les figures 9A, 9B et 9C montrent différentes positions du crochet lors de la phase de verrouillage par action sur le crochet 19;
- les figures 9D, 9E et 9F montrent différentes positions du crochet lors de la phase de verrouillage par action sur le plot 22 ;
- les figures 10A, 10B et 10C montrent différentes positions du crochet lors de la phase de déverrouillage.

### Description d'un mode préférentiel de l'invention

En référence aux figures, un radiateur 10 est supporté et fixé à un mur 11 par une paire de pattes de fixation 12 verticales de structures identiques. Le radiateur 10 est du type à liquide caloporteur, doté d'un collecteur supérieur 13 et d'un collecteur inférieur 14 s'étendant selon deux niveaux horizontaux parallèles décalés dans le sens de la hauteur.

Pour tout autre type de radiateur, les collecteurs supérieur et inférieur sont remplacés par des organes de maintien supérieur et inférieur.

Chaque patte de fixation 12 comporte un profilé 15 métallique en forme de cornière allongée composée de deux ailes 15A, 15B en équerre. L'une des ailes 15A permet de fixer la patte de fixation 12 au mur 11, et est pourvue à cet effet d'une pluralité de trous 16 échelonnés dans la direction verticale pour le passage de vis d'assemblage (non représentées).

L'autre aile 15B en équerre est dotée à la partie supérieure d'un support à évidement 17 concave destiné à servir de moyen d'appui au collecteur supérieur 13 du radiateur 10. La partie inférieure de l'aile 15B est équipée d'un crochet 19 de retenue du collecteur inférieur 14 pour assurer l'immobilisation et le blocage du radiateur 10 sur la patte de fixation 12.

Le crochet 19 de retenue possède une forme d'arc convexe, et est monté à pivotement sur un axe 20 de l'aile 15B entre une position relevée et une position abaissée. Dans la position relevée représentée aux figures 1 et 2, le crochet 19 est inactif sans interférer avec le collecteur inférieur 14. Sur les figures 3 et 4, le crochet 19 est rendu actif par pivotement d'un quart de tour vers la position abaissée pour venir en engagement sur le collecteur inférieur 14.

L'aile 15B à la partie inférieure comporte en plus une ouverture 21 oblongue dans laquelle est logé un plot 22 de blocage susceptible de verrouiller ou de déverrouiller le crochet 19 de retenue. Le plot 22 est monté imperdable dans l'ouverture 21 avec formation d'un jeu prédéfini autorisant son déplacement. Il comporte de plus un bouton de préhension de forme circulaire facilement accessible.

L'une des extrémités de l'ouverture 21 est située au voisinage de l'axe 20, et l'autre extrémité éloignée est pourvue d'un décrochement 23.

Le chant intérieur convexe du crochet 19 vient en contact dans la position abaissée avec la moitié de la surface latérale cylindrique du collecteur inférieur 14. Le chant extérieur du crochet 19 comporte une rampe 24 curviligne laquelle est délimitée par une butée 25 et une encoche 26.

Les opérations de verrouillage et de déverrouillage du crochet 19 sur le collecteur inférieur 14 s'effectuent de 3 manières suivantes :
Sur la figure 9A, le crochet 19 se trouve en position relevée, avec la butée 25 de la rampe 24 en appui sur le plot 22. Ce dernier est logé dans le décrochement 23 d'extrémité de l'ouverture 21 de l'aile 15B.
   - **Action sur le crochet 19 :** Après mise en place du collecteur supérieur 13 dans le support à évidement 17 des deux pattes de fixation 12, le radiateur 10 est autoporté, et peut être ramené dans sa position verticale. Le crochet 19 de chaque patte de fixation 12 est ensuite déplacé par pivotement vers la position abaissée (figures 9A et 9B) pour enserrer la surface latérale cylindrique du collecteur inférieur 14. Durant le mouvement de pivotement du crochet 19, le plot 22 sort du décrochement 23 et se déplace vers le bas le long de l'ouverture 21 de l'aile 15B. L'encoche 26 du crochet 19 se trouve alors en regard de l'extrémité inférieure de l'ouverture 21.
La figure 9C montre le verrouillage du crochet 19 dans la position abaissée, après introduction automatique du plot 22 de blocage dans l'encoche 26 du crochet 19. Cette position de verrouillage empêche tout mouvement intempestif de relevage du crochet 19, et maintient le radiateur 10 en toute sécurité sur les deux pattes de fixation 12.
   - **Action sur le plot 22** : Après mise en place du collecteur supérieur 13 dans le support à évidement 17 des deux pattes de fixation 12, le radiateur 10 est autoporté, et peut être ramené dans sa position verticale. Le plot 22 de chaque patte de fixation 12 est ensuite déplacé par glissement dans l'ouverture oblongue 23 vers l'encoche 26 du crochet 19 (figures 9D et 9E) pour enserrer la surface latérale cylindrique du collecteur inférieur 14. Durant le mouvement de glissement du plot 22, le crochet 19 est déplacé par pivotement vers la position baissée. L'encoche 26 du crochet 19 se trouve alors en regard de l'extrémité inférieure de l'ouverture 21.
La figure 9F montre le verrouillage du crochet 19 dans la position abaissée, après introduction automatique du plot 22 de blocage dans l'encoche 26 du crochet 19. Cette position de verrouillage empêche tout mouvement intempestif de relevage du crochet 19, et maintient le radiateur 10 en toute sécurité sur les deux pattes de fixation 12.
   - **Action sur le radiateur 10 :** Après mise en place du collecteur supérieur 13 dans le support à évidement 17 des deux pattes de fixation 12, le radiateur 10 est autoporté. En le ramenant dans sa position verticale (figure 2), le crochet 19 de chaque patte de fixation 12 est ensuite déplacé par pivotement vers la position abaissée pour enserrer la surface latérale cylindrique du collecteur inférieur 14. Durant le mouvement de pivotement du crochet 19, le plot 22 sort du décrochement 23 et sous l'effet de son poids, tombe vers le bas, le long de l'ouverture 21 de l'aile 15B. L'encoche 26 du crochet 19, en fin de mouvement se trouve alors en regard de l'extrémité inférieure de l'ouverture 21 et le plot 22 de blocage pénètre dans l'encoche, verrouillant ainsi la position du crochet.
La figure 4 montre le verrouillage du crochet 19 dans la position abaissée, après introduction automatique du plot 22 de blocage dans l'encoche 26 du crochet 19. Cette position de verrouillage empêche tout mouvement intempestif de relevage du crochet 19, et maintient le radiateur 10 en toute sécurité sur les deux pattes de fixation 12.
Les figures 10A à 10C illustrent les phases de déverrouillage du crochet 19 pour pouvoir démonter le radiateur 10.
La figure 10A correspond aux figures 9C et 9F où le crochet 19 se trouve dans la position abaissée verrouillée.

Pour déverrouiller le crochet 19, il suffit de dégager manuellement le plot 22 hors de l'encoche 26, et le déplacer vers le haut le long de l'ouverture 21 en le plaçant dans le décrochement 23 (figure 10B). Le crochet 19 est alors libéré, et peut être déplacé vers la position relevée déverrouillée (figure 10C) en appui contre le plot 22.

Le dispositif de fixation selon l'invention peut être adapté à tout type de radiateur, avec ou sans fluide caloporteur.

## Revendications

1. Dispositif de fixation pour des radiateurs équipés d'un organe de maintien supérieur (13) et d'un organe de maintien inférieur (14), ledit dispositif comprenant au moins une patte de fixation (12) en forme de profilé métallique ayant :
- un support à évidement (17) pour l'accrochage de l'organe de maintien supérieur (13),
- un crochet (19) mobile monté à pivotement entre une position relevée inactive et une position abaissée active de retenue de l'organe de maintien inférieur (14),
- et des moyens de verrouillage pour immobiliser le crochet (19) dans ladite position abaissée,
**caractérisé en ce que** les moyens de verrouillage comportent un plot de blocage (22) mobile le long d'une ouverture (21) oblongue du profilé, de telle sorte que ledit plot de blocage s'insère dans une encoche (26) du crochet (19) dans la position abaissée, l'ensemble étant agencé pour obtenir un verrouillage déclenché de manière manuelle ou automatique par l'opération de pose du radiateur sur la patte de fixation.

2. Dispositif de fixation selon la revendication 1, **caractérisé en ce que** le plot de blocage (22) est monté imperdable dans l'ouverture (21) avec formation d'un jeu prédéfini autorisant son déplacement.

3. Dispositif de fixation selon la revendication 2, **caractérisé en ce que** le plot de blocage (22) est doté d'un bouton de préhension de forme circulaire.

4. Dispositif de fixation selon la revendication 1, **caractérisé en ce que** le crochet (19) comporte un chant extérieur doté d'une rampe (24) curviligne de guidage du plot de blocage (22).

5. Dispositif de fixation selon la revendication 4, **caractérisé en ce que** la rampe (24) est délimitée sur le chant extérieur du crochet (19) par ladite encoche (26) et une butée (25) d'extrémité.

6. Dispositif de fixation selon la revendication 1, **caractérisé en ce que** l'une des extrémités de l'ouverture (21) est située en voisinage de l'axe (20) de pivotement de crochet (19) de retenue.

## Patentansprüche

1. Befestigungsvorrichtung für Radiatoren, die mit einem oberen Halteelement (13) und einem unteren Halteelement (14) versehen sind, welche Vorrichtung mindestens eine Befestigungsklaue (12) in Form eines Metallprofils umfasst, das folgende Teile aufweist:
- eine Halterung mit einer Aussparung (17) zur Befestigung des oberen Halteelements (13),
- einen beweglichen Haken (19), der zwischen einer hochgeklappten, inaktiven und einer herabgesenkten, aktiven Position, in der er das untere (14) zurückhält, schwenkbar montiert ist,
- und Verriegelungsmittel zum Feststellen des Hakens (19) in der genannten herabgesenkten Position,
**dadurch gekennzeichnet, dass** die Verriegelungsmittel einen Verriegelungszapfen (22) umfassen, der entlang einer länglichen Öffnung (21) des Profils beweglich ist, in der Weise, dass sich der Verriegelungszapfen in der herabgesenkten Position in eine Aussparung (26) des Hakens (19) einfügt, wobei das Ganze so angeordnet ist, dass eine Verriegelung erhalten wird, die entweder manuell oder automatisch durch die Montage des Radiators an der Befestigungsklaue ausgelöst wird.

2. Befestigungsvorrichtung nach Anspruch 1, **dadurch gekennzeichnet, dass** der Verriegelungszapfen (22) unverlierbar in der Öffnung (21) montiert ist, wobei ein vorbestimmtes Spiel gebildet ist, das seine Bewegung erlaubt.

3. Befestigungsvorrichtung nach Anspruch 2, **dadurch gekennzeichnet, dass** der Verriegelungszapfen (22) mit einem runden Greifknopf versehen ist.

4. Befestigungsvorrichtung nach Anspruch 1, **dadurch gekennzeichnet, dass** der Haken (19) eine Außenkante umfasst, die mit einer gekrümmten Schräge (24) zum Führen des Verriegelungszapfens (22) versehen ist.

5. Befestigungsvorrichtung nach Anspruch 4, **dadurch gekennzeichnet, dass** die Schräge (24) an der Außenkante des Hakens (19) durch die genannte Aussparung (26) und einen Endanschlag (25) begrenzt ist.

6. Befestigungsvorrichtung nach Anspruch 1, **dadurch gekennzeichnet, dass** sich eines der Enden der Öffnung (21) nahe der Schwenkachse (20) des Rückhaltehakens (19) befindet.

## Claims

1. Fixing device for radiators fitted with an upper holding member (13) and with a lower holding member (14), said device comprising at least one retaining bracket (12) in the form of a metal profile, comprising:
- a recessed support (17) for anchoring the upper holding member (13),
- a movable hook (19) pivotally assembled between an inactive raised position and an active lowered position for retaining the lower holding member (14),
- and locking means for locking the hook (19) in said lowered position,
**characterized in that** the locking means comprise a blocking stud (22) which is movable along an oblong opening (21) of the profile, so that said blocking stud inserts into a notch (26) of the hook (19) in the lowered position, the assembly being arranged to obtain a locking manually or automatically triggered by the operation of installing the radiator on the retaining bracket.

2. Fixing device according to claim 1, **characterized in that** the blocking stud (22) is captively assembled in the opening (21) with the forming of a predefined clearance allowing the displacement thereof.

3. Fixing device according to claim 2, **characterized in that** the blocking stud (22) is provided with a gripping knob having a circular shape.

4. Fixing device according to claim 1, **characterized in that** the hook (19) comprises an external edge provided with a curvilinear ramp (24) for guiding the blocking stud (22).

5. Fixing device according to claim 4, **characterized in that** the ramp (24) is delimited on the external edge of the hook (19) by said notch (26) and an end stop (25).

6. Fixing device according to claim 1, **characterized in that** one of the ends of the opening (21) is located in the vicinity of the pivoting axis (20) of the retaining hook (19).
